# EUROPÄISCHE PATENTSCHRIFT

(11) **EP 0 670 216 B1**
(45) Veröffentlichungstag und Bekanntmachung des Hinweises auf die Patenterteilung: **26.03.1997**
(21) Anmeldenummer: 95102117.9
(22) Anmeldetag: 16.02.1995
(51) Int. Cl.: B41F 31/00

(54) **Verfahren zur Steuerung der Farbgebung bei der Herstellung von Druckerzeugnissen**
Method for controlling the inking in the production of printed products
Procédé pour commander l'encrage dans la production de produits imprimés

(30) Priorität: 02.03.1994 DE 4406727
(43) Veröffentlichungstag der Anmeldung: 06.09.1995
(73) Patentinhaber: MAN Roland Druckmaschinen AG, 63075 Offenbach (DE)
(72) Erfinder: Müller, Joachim, D-82049 Pullach (DE)
(74) Vertreter: Marek, Joachim, Dipl.-Ing.

(56) Entgegenhaltungen:
- DE-A- 3 832 527
- GB-A- 2 193 926
- US-A- 2 285 052

## Beschreibung

Die Erfindung betrifft ein Verfahren zur Steuerung der Farbgebung bei der Herstellung von Druckerzeugnissen auf Druckmaschinen gemäß dem Oberbegriff von Anspruch 1.

Bekanntlich erfolgt bei den nach dem Offsetverfahren arbeitenden Druckmaschinen die Steuerung der Farbgebung durch Verändern der Feuchtmittel- und/oder Farbführung. Dazu wird die Drehzahl der Feucht- bzw. Farbduktoren im Feucht- bzw. Farbwerk der Druckmaschine in Abhängigkeit der Druckgeschwindigkeit auf einen bestimmten Wert eingestellt. Derartige Steuerungen für ein Feucht- bzw. ein Farbwerk sind aus der GB 2 193 926 A bzw. der DE 3 832 527 C2 bekannt. Die Notwendigkeit einer Drehzahlveränderung der Duktoren bei Änderung der Druckgeschwindigkeit ergibt sich aus der Tatsache, daß bei einer hohen Druckgeschwindigkeit pro Zeiteinheit mehr Feuchtmittel und Farbe verbraucht wird.

Bei Bogenoffsetdruckmaschinen mit Feucht- und Farbwerken der heute weit verbreiteten Art wird immer wieder beobachtet, daß beispielsweise beim Erhöhen der Druckgeschwindigkeit (Maschinendrehzahl) eine bestimmte Zahl von Bogen mit einer zu geringen Färbung hergestellt werden. Je nach Stärke dieses Farbabfalls beim Hochfahren der Druckmaschine sind diese Bogen dann Makulatur. Ein Hochfahren der Druckgeschwindigkeit ist aber nötig, da in der Regel bei einer geringeren Druckgeschwindigkeit ein Abstimmen erfolgt, d.h. die Feucht- und Farbführungsorgane werden so eingestellt, daß das Druckerzeugnis eine größtmögliche Übereinstimmung mit einer Vorlage ergibt.

Genau der umgekehrte Effekt kann eintreten, wenn die Druckgeschwindigkeit von der Produktionsgeschwindigkeit langsam auf eine untere Drehzahl heruntergefahren wird, beispielsweise um eine Druckunterbrechung zum Waschen der Gummitücher oder zum Stapelwechsel einzuleiten. In diesem Falle wirkt sich dann bei der Geschwindigkeitsherabsetzung das bei der hohen Druckgeschwindigkeit im Farb-/Feuchtwerk eingestellte Gleichgewicht ebenso negativ aus. Eine bestimmte Zahl von Bogen wird beim Herunterfahren der Druckgeschwindigkeit leicht überfärbt und unter Umständen auch nachteilig für die Papierqualität überfeuchtet.

Aufgabe der vorliegenden Erfindung ist es daher ein Verfahren gemäß dem Oberbegriff von Anspruch 1 derartig zu erweitern, so daß beim Ändern der Druckgeschwindigkeit zur Makulatur führende Färbungsänderungen auf dem Bedruckstoff vermieden werden können.

Gelöst wird diese Aufgabe durch die kennzeichnenden Merkmale von Anspruch 1. Weiterbildungen der Erfindung ergeben sich aus den Unteransprüchen.

Nach der Erfindung ist bei einer Bogenoffsetdruckmaschine vorgesehen, daß, nachdem das Kommando zu einer Geschwindigkeitsänderung eingegeben worden ist, zunächst die Drehzahl des Feucht- und/oder Farbduktors nach einer bestimmten Zeitfunktion auf einen für die vorgegebene Maschinendrehzahl entsprechenden Wert hochgefahren wird und daß daraufhin nach einer bestimmten Zahl von Maschinenumdrehungen die Veränderung der Druckgeschwindigkeit ebenfalls nach einer vorgegebenen Zeitfunktion durchgeführt wird. Selbstverständlich kann statt einer Erhöhung der Farbduktordrehzahl auch eine Veränderung der Öffnungsweiten der Farbdosierorgane (Farbschieber) auf einen der neuen Maschinendrehzahl entsprechenden Wert erfolgen.

Gemäß einer Weiterbildung der Erfindung ist vorgesehen, daß das Einleiten der zeitlichen Drehzahländerung für Feucht- und Farbduktor sowie auch das Einleiten der Veränderung der Druckgeschwindigkeit über entsprechendes Ansteuern des Hauptantriebs jeweils bezogen auf eine bestimmte Stellung des Hebergetriebes erfolgt. Durch diese Maßnahme kann in vorteilhafter Weise vermieden werden, daß die gerade bei hohem Hebertakt stark ausgeprägte diskontinuierliche Farbzufuhr zusätzlich negative Auswirkungen bei einer Änderung der Druckgeschwindigkeit ergeben.

Das erfindungsgemäße Verfahren wird bevorzugt bei Bogenoffsetdruckmaschinen und dort zur Steuerung der Feuchtmittel- oder Farbzufuhr oder in Kombination verwendet. Ausgenutzt wird dabei, daß Bogenoffsetdruckmaschinen einen elektrisch geregelten Antrieb haben, bei welchem eine Änderung der Druckgeschwindigkeit nach einer festen, vorgegebenen Zeitfunktion erfolgt. Die Zeitrampe, nach welcher die Druckgeschwindigkeit (Maschinendrehzahl) erhöht bzw. erniedrigt wird, ist insbesondere derartig gewählt, so daß die sich auf die Passerqualität nachteilig auswirkender Antriebstorsionen möglichst gering sind.

Das erfindungsgemäße Verfahren wird vorzugsweise durch eine entsprechend programmierte Steuerung ausgeführt, welche mit den entsprechenden Antriebsmitteln der Farb- und/oder Feuchtmittelzufuhr einerseits und dem Hauptantrieb der Druckmaschine andererseits in Wirkverbindung steht. Ferner erfaßt die Steuerung die Maschinendrehzahl (Druckgeschwindigkeit). Die Steuerung führt dabei das erfindungsgemäß vorgesehene Vorsteuern der Feucht- und/oder Farbzufuhr immer dann aus, wenn beispielsweise über den Leitstand der Druckmaschine oder über entsprechende Eingabemittel an den Druckwerken eine Erhöhung oder Erniedrigung der Druckgeschwindigkeit eingegeben wird.

Des weiteren erfolgt die Erläuterung eines Ausführungsbeispiels der Erfindung anhand der einzigen Figur. Diese zeigt die erfindungsgemäß vorgesehene zeitliche Änderung der Drehzahl der Druckmaschine bzw. der Drehzahl eines Duktors gegenüber den Maschinenumdrehungen. Die gewählten Einheiten sind dabei rein prinzipiell zu verstehen.

In den beiden Ablaufdiagrammen der Figur ist jeweils auf der Abszisse die Zahl der Maschinenumdrehungen M aufgetragen. Die Ordinate steht jeweils für den Wert der Drehzahl der Maschine DM bzw. für den Drehzahlwert eines Duktors DD, wobei beispielsweise im unteren Diagramm der Drehzahlwert DM eines Farbduktors wiedergegeben ist.

Bis zu einem Zeitpunkt T1 - bezogen auf die Zahl der Maschinenumdrehungen M - fährt die Druckmaschine eine Drehzahl DM von beispielsweise 5.000 Bogen/h. Es sei angenommen, daß zum Zeitpunkt T1 das Kommando zur Erhöhung der Druckgeschwindigkeit DM auf 10.000 Bogen/h gegeben wird. Nun erfolgt entweder sofort oder - zwecks Synchronisationen auf den Heber - das Hochfahren der Duktordrehzahl von einem unteren Wert D5000 auf einen oberen Wert D10.000 nach einer vorgegebenen Zeitfunktion (Zeitrampe). Unter D5000 bzw. D10.000 sind dabei diejenigen Duktordrehzahlwerte DD zu verstehen, welche bei den jeweiligen Druckgeschwindigkeiten einzustellen sind.

Nach einer bestimmten, durch Druckversuche oder durch Berechnungen zu bestimmenden Zahl von Maschinenumdrehungen M erfolgt sodann zu einem Zeitpunkt T2 der Beginn des Hochfahrens der Druckgeschwindigkeit DM von dem Startwert auf den vorgesehenen Endwert nach einer vorgegebenen Zeitfunktion. Auch hier wird also eine bestimmte Drehzahlerhöhung pro Zeiteinheit durchgeführt. Zu einem Zeitpunkt T3 reicht somit die Druckmaschine die vorgesehene Druckgeschwindigkeit DM von 10.000 Bogen/h.

Die in diesem Ausführungsbeispiel angegebenen Größenordnungen sind rein prinzipiell zu verstehen, genaue Werte hängen dabei vom jeweiligen Druckmaschinentyp (Farb- und Feuchtwerksgeometrie) sowie weiteren Parametern ab.

Ebenfalls in Druckversuchen empirisch zu bestimmen sind die Zeitfunktionen, nach welchen die Erhöhung bzw. Erniedrigung der Drehzahl der Druckmaschine DM sowie der Drehzahl der Duktoren auszuführen ist. Dabei kann insbesondere vorgesehen sein, daß die gleichen Zeitfunktionen verwendet werden.

Im erläuterten Ausführungsbeispiel wurde eine Erhöhung der Druckgeschwindigkeit DM beschrieben. In der genau gleichen Weise wird bei einer Verminderung der Druckgeschwindigkeit DM vorgegangen. Auch hier erfolgt das Herunterfahren der Druckgeschwindigkeit DM von einem beispielsweise Produktionswert auf die Grunddrehzahl zeitlich verzögert nach dem entsprechenden Herunterfahren der Duktorzahl DD. Hier können die gleichen aber auch unterschiedliche Zeitfunktionen bzw. Verzögerungswerte in Umdrehungen der Maschine wie beim Hochfahren der Druckgeschwindigkeit DM bzw. der Duktordrehzahl DD verwendet werden. Auch kann vorgesehen sein, daß sich - im Gegensatz zum geschilderten Fall gemäß Figur - die Intervalle des Hochfahrens der Druckgeschwindigkeit DM und des Hochfahrens der Duktordrehzahl DD überlappen.

## Patentansprüche

1. Verfahren zur Steuerung der Farbgebung bei der Herstellung von Druckerzeugnissen auf Druckmaschinen, insbesondere auf einer Bogenoffsetdruckmaschine, bei dem die Zufuhrrate eines auf eine Druckform aufzubringenden Fluids in Abhängigkeit der Drehzahl der Druckmaschine erfolgt,
**dadurch gekennzeichnet**,
daß nach Eingabe eines eine Drehzahländerung der Druckmaschine bewirkenden Kommandos zunächst die Zufuhrrate des Fluids nach einer bestimmten Zeitfunktion geändert wird, und daß nach einer bestimmten Zahl von Maschinenumdrehungen die Drehzahländerung der Druckmaschine ausgeführt wird.

2. Verfahren nach Anspruch 1,
**dadurch gekennzeichnet**,
daß bei einer Bogenoffsetdruckmaschine die Veränderung des Drehzahlwertes eines Feuchtduktors zeitlich vor der Drehzahländerung des Hauptantriebes eingeleitet wird.

3. Verfahren nach Anspruch 1 oder 2,
**dadurch gekennzeichnet**,
daß bei einer Bogenoffsetdruckmaschine die Drehzahländerung eines Farbduktors zeitlich vor der Drehzahländerung der Druckmaschine eingeleitet wird.

4. Verfahren nach Anspruch 2 oder 3,
**dadurch gekennzeichnet**,
daß die Drehzahländerung des Feucht- und/oder Farbduktors nach einer Zeitfunktion durchgeführt wird, nach welcher auch die Drehzahländerung der Druckmaschine erfolgt.

## Claims

1. Process for controlling the inking in manufacture of printed products on printing presses, particularly on an offset sheet printing press, in which the feed rate of a fluid to be applied to a printing forme takes place in dependence on the rotational speed of the printing press, characterised in that after the input of a command effecting a change in rotational speed of the printing press, first the feed rate of the fluid is changed in accordance with a given time function and that after a given number of machine revolutions, the change in rotational speed of the printing press is carried out.

2. Process according to Claim 1, characterised in that in the case of an offset sheet printing press, the change of the rotational speed of a damping ductor is introduced beforehand in time prior to the change in rotational speed of the main drive.

3. Process according to Claim 1 or 2, characterised in that in an offset sheet printing press, the change in rotational speed of ink ductor is introduced in time before the change in rotational speed of the printing press.

4. Process according to Claim 2 or 3, characterised in that the change in rotational speed of the damping and/or inking ductor is carried out in accordance with time function according to which also the change in rotational speed of the printing press takes place.

## Revendications

1. Procédé pour commander la coloration lors de la réalisation de produits d'impression sur des machines d'impression, en particulier une machine d'impression offset à feuilles, pour lequel le taux d'amenée d'un fluide devant être déposé sur un support d'impression est déterminé en fonction de la vitesse de rotation de la machine d'impression,
caractérisé en ce qu'après l'entrée d'un ordre provoquant une modification de la vitesse de rotation de la machine d'impression, le taux d'amenée du fluide est tout d'abord modifié, selon une fonction temporelle déterminée, et en ce qu'après un nombre déterminé de rotations de la machine, la modification de la vitesse de rotation de la machine d'impression est réalisée.

2. Procédé selon la revendication 1,
caractérisé en ce que, pour une machine d'impression offset à feuilles, la modification de la valeur de la vitesse de rotation d'un cylindre humidificateur est déclenchée chronologiquement avant la modification de la vitesse de rotation de l'entraînement principal.

3. Procédé selon l'une des revendications 1 ou 2,
caractérisé en ce que, pour une machine d'impression offset à feuilles, la modification de la vitesse de rotation d'un cylindre encreur est déclenchée chronologiquement avant la modification de la vitesse de rotation de la machine d'impression.

4. Procédé selon l'une des revendications 2 ou 3,
caractérisé en ce que la modification de la vitesse de rotation du cylindre humidificateur et/ou encreur est réalisée selon une fonction temporelle, selon laquelle est également réalisée la modification de la vitesse de rotation de la machine d'impression.
